# EUROPÄISCHE PATENTSCHRIFT

(11) **EP 2 507 426 B1**
(45) Veröffentlichungstag und Bekanntmachung des Hinweises auf die Patenterteilung: **21.09.2016**
(21) Anmeldenummer: 10784705.5
(22) Anmeldetag: 23.11.2010
(51) Int. Cl.: D06F 37/22

(54) **WASCHMASCHINE MIT EINEM LAUGENBEHÄLTER UND EINER AUSWUCHTEINRICHTUNG**
WASHING MACHINE COMPRISING A SUDS TUB AND A BALANCING DEVICE
LAVE-LINGE DOTÉ D'UN RÉSERVOIR DE LESSIVE ET D'UN DISPOSITIF D'ÉQUILIBRAGE

(30) Priorität: 01.12.2009 DE 102009044709
(43) Veröffentlichungstag der Anmeldung: 10.10.2012
(73) Patentinhaber: Miele & Cie. KG, 33332 Gütersloh (DE)
(72) Erfinder: FINKE, Michael, 33161 Hövelhof (DE); BICKER, Rainer, 33415 Verl (DE); MÜLLER, Helge, 33332 Gütersloh (DE); THIELEMANN, Bruno, 33607 Bielefeld (DE); HUNKE, Werner, 33415 Verl (DE); GAYK, Karsten, 44265 Dortmund (DE)
(74) Vertreter: Bauch, Uwe
(86) Internationale Anmeldenummer: PCT/EP2010/007083
(87) Internationale Veröffentlichungsnummer: WO 2011/066912

(56) Entgegenhaltungen:
- EP-A1- 0 476 423
- EP-A1- 1 094 143
- EP-A2- 1 088 126
- DE-A1- 4 020 554
- GB-A- 2 141 232
- US-A- 2 461 643
- US-A1- 2005 210 930

## Beschreibung

Die Erfindung betrifft eine Waschmaschine mit einem in oder an einer Tragvorrichtung schwingbeweglich angebrachten Laugenbehälter mit einer darin drehbar angeordneten Trommel mit einer wenigstens annähernd horizontalen Drehachse, die mittels eines Motors antreibbar ist, einer Sensoreinrichtung zur Erfassung der Position und/oder der Lage und der Bewegung des Laugenbehälters, einer Auswuchteinrichtung mit zumindest drei Kammern, die ringförmig verteilt an zumindest einer Stirnwand der Trommel angeordnet sind und einer Steuereinrichtung, die dazu ausgebildet ist, anhand der erfassten Unwucht (mu) eine Einspritzeinrichtung zur Befüllung einer oder mehrerer Kammern mit Wasser zu steuern, um die erfasste Unwucht bei drehender Trommel zumindest nahezu zu kompensieren.

Bekannte Trommelwaschmaschinen besitzen einen im Gehäuse schwingbeweglich aufgehängten Laugenbehälter, in dem eine horizontal drehbare Trommel gelagert ist. Beim Betrieb der Waschmaschine gerät der Laugenbehälter aufgrund des Wäschefalls oder Unwuchten in Schwingung, die aufgrund der federnden Aufhängung und einer zusätzlichen Dämpfung möglichst gut abgefangen bzw. nicht auf das Gehäuse oder den Boden übertragen werden. Das Schwingen des Laugenbehälters muss jedoch überwacht werden, damit bei der Gefahr von zu großen Schwingungen die Waschbewegung oder der Schleudergang gestoppt werden kann, damit keine Schäden durch eine Kollision des Laugenbehälters mit dem Gehäuse oder einem anderen Bauteil entstehen. Ferner kann anhand des Schwingverhaltens das Wäschegewicht oder eine Unwucht ermittelt werden, so dass ausgleichende Maßnahmen, wie eine Neuverteilung der Wäsche, vorgenommen werden können.

Aus der DE 197 38 212 A1 ist eine Waschmaschine bekannt, die eine horizontal drehende Trommel in einem schwingend aufgestellten Laugenbehälter umfasst. Die Trommel enthält an einer Stirnwand Auswuchtkammern, in die in Abhängigkeit von der Unwuchtlage Flüssigkeit eingespritzt wird, um die Unwucht zu kompensieren. Hierbei wird mittels einer Pumpanlage das Wasser mit hohem Druck jeweils zu drei Ventilen zugeführt, die wiederrum von der Steuerungseinrichtung angesteuert bzw. bedarfsweise geschaltet werden. Jedem Ventil ist eine Leitung nachgeschaltet, die das Wasser zu einer jeweils einer Leitung zugeordneten Auswuchtkammer leitet. Aufgrund der Vielzahl von anzusteuernden Ventilen ist die Anordnung recht aufwändig.

Aus der EP 1 088 126 B1 ist ferner eine Waschmaschine bekannt, die eine horizontal drehende Trommel in einem schwingend aufgestellten Laugenbehälter umfasst. Die Trommel enthält an ihren beiden, gegenüberliegenden Stirnseiten jeweils Auswuchtkammern, in die in Abhängigkeit von der Unwuchtlage Flüssigkeit eingespritzt wird, um die Unwucht zu kompensieren. Hierbei wird der Unwuchtvektor an den Stirnseiten jeweils unabhängig erfasst und ausgewertet. Hierbei wird mittels einer Pumpanlage das Wasser mit hohem Druck einem Ventil zugeführt, das wiederrum von der Steuerungseinrichtung angesteuert bzw. bedarfsweise geschaltet wird. Dem Ventil ist eine Düse nachgeschaltet, die den Wasserstrahl zum Einspritzen in die ausgewählte Kammer stark bündelt. Auch dieser Aufbau ist recht aufwändig.

Die DE 196 14 721 A1 offenbart eine Waschmaschine, die zum Kompensieren einer Unwucht mit Wasser befüllbare Trommelrippen, die an der Innenseite des Laugenbehälters angebracht sind, umfasst. Das Wasser wird durch eine Einspritzleitung durch die Laugenbehälterwand in das Innere des Laugenbehälters geführt, wobei das Einlassen des Wassers mittels eines gesteuerten Ventils stattfindet.

Die DE 40 20 554 A1 offenbart die Merkmale des Oberbegriffs des Anspruchs 1.

Der Erfindung liegt somit die Aufgabe zugrunde, eine Waschmaschine mit einer Auswuchteinrichtung bereitzustellen, der gegenüber den bekannten Auswuchtern einfacher aufgebaut ist und eine zuverlässige Unwuchtkompensation bewirkt.

Erfindungsgemäß wird dieses Problem durch eine Waschmaschine mit den Merkmalen des unabhängigen Patentanspruchs 1 gelöst. Vorteilhafte Ausgestaltungen und Weiterbildungen der Erfindung ergeben sich aus den jeweils abhängigen Ansprüchen.

Die mit der Erfindung erreichbaren Vorteile bestehen darin, dass mit einem aktiven, gesteuerten Bauteil, hier der Pumpe, die präzise Einspritzung in die einzelnen Kammern erfolgt, wobei die Trommel während der Einspritzung rotiert. Die Steuereinrichtung ist ebenfalls sehr einfach gestaltet, da keine komplizierten Überwachungen in der Wasserzuführung notwendig sind. Die Einspritzung von Wuchtmassen erfolgt hierbei mittels einer Dosierpumpe, die durch ein schnelles wiederholgenaues Reaktionsvermögen die Funktion des Förderns und zielgenauen Einspritzens kombiniert. Ferner umfasst die Einspritzeinrichtung einen Vorratsbehälter, der mittels einer in der Waschmaschine ohnehin vorhandenen Wasserzuführeinrichtung unter Bildung einer freien Fließstrecke befüllbar ist. Dadurch werden auf einfache Weise ohne nennenswerten Aufwand die Anforderungen der DVGW (Vorschrift zur Vermeidung der Rückverschmutzung des Wasserversorgungsnetzes) erfüllt. Eine zusätzliche Füllstandsüberwachung stellt die ununterbrochene Wasserversorgung der Pumpe sicher.

In einer zweckmäßigen Ausführung ist die Pumpe als piezobetriebene Membranpumpe ausgeführt. Diese Pumpe hat ein extrem schnelles Reaktionsvermögen, so dass die präzise Ventilfunktion durch die Pumpe allein bereitgestellt werden kann.

In einer anderen Ausführung ist die Pumpe als permanent angesteuerte Pumpe mit bewegbarer Blende au der Druckseite ausgebildet. Hierbei wird das präzise Einspritzen durch Öffnungen in der Blende erreicht, die bedarfmäßig vor den Druckausgang der Pumpe platziert werden.

In einer zweckmäßigen Weiterbildung umfasst die Blende eine rotierende Scheibe, die sehr einfach auch bei unter Druck stehender Druckleitung bewegbar ist.

In einer insgesamt vorteilhaften Ausführung besitzt die Einspritzeinrichtung ferner eine Düse, die gemeinsam mit der Pumpe unter Beaufschlagung mit unter Druck gefördertem Wasser eine Ventilfunktion breitstellt, die ausgebildet ist, eine präzise Wassermenge in die jeweils mit Wasser zu beaufschlagenden Kammern einzuspritzen. Das Zusammenspiel von Pumpe und Düse bewirkt die kontrollierte und exakte Dosierung der Einspritzmenge in die Ausgleichskammern.

In einer vorteilhaften Weiterbildung ist an jeder der beiden Stirnseiten der Trommel jeweils eine Auswuchteinrichtung mit Kammern angebracht, der jeweils eine eigene, separat ansteuerbare Pumpe mit Düse zugeordnet ist. Dadurch wird der Unwuchtausgleich an beiden Stirnseiten der Trommel durchgeführt, was zu einer nahezu ausgeglichenen und unwuchtfreien Drehung der Trommel führt.

In einer alternativen Ausführung umfasst die Einspritzeinrichtung anstelle einer Pumpe eine Wasserzuführeinrichtung, und ein Ventil für eine präzise gesteuerte Dosierung der jeweils einzuspritzenden Wassermenge in die entsprechende Kammer, umfasst, wobei die Wasserzuführeinrichtung dazu ausgebildet ist, das unter Druck stehende Wasser aus dem Versorgungsnetz einem Ventil zuzuführen. Diese Ausführung ohne Pumpe ist besonders einfach und zuverlässig.

In einer vorteilhaften Weiterbildung umfasst die Waschmaschine eine Düse, die dazu ausgebildet ist, das Wasser durch eine Öffnung hindurch in die entsprechende Kammer einzuspritzen. Durch die angepasste Auslegung von Düsengeometrie in Verbindung mit dem vorhandenen Wasserdruck kann eine sehr präzise Dosierung er Einspritzmenge bereitgestellt werden.

Um einen nahezu vollständigen Unwuchtausgleich zu ermöglichen, ist in einer vorteilhaften Weiterbildung an jeder der beiden Stirnseiten der Trommel jeweils eine Auswuchteinrichtung mit Kammern (angebracht, der jeweils ein eigenes, separat ansteuerbares Ventil mit Düse und eine entsprechende verschließbare Öffnung (30) in jeweils einer stirnseitigen Laugenbehälterwand zugeordnet ist.

Ein Ausführungsbeispiel der Erfindung ist in den Zeichnungen rein schematisch dargestellt und wird nachfolgend näher beschrieben. Es zeigen:
- Fig. 1:: eine skizzierte rückseitige Ansicht einer Waschmaschine mit unsymmetrischer Anbindung des Laugenbehälters,
- Fig. 2:: eine skizzierte Detailansicht der Einspritzeinrichtung und
- Fig. 3:: eine alternative Ausführung der Einspritzeinrichtung in einer skizzierten Detailansicht.

Die Fig. 1 zeigt in einer skizzierten Ansicht eine Waschmaschine 1 in betriebsgemäßer Aufstellposition, welche eine Tragvorrichtung 2 oder ein Gehäuse mit einem darin schwingbeweglich angebrachten Laugenbehälter 4 umfasst. Der Laugenbehälter 4 ist mittels angedeuteter Federelemente 8, 9 schwingbeweglich in dem Gehäuse 2 stützend aufgestellt und mittels Dämpfer 10, 11 hinsichtlich seiner Bewegung gedämpft. In dem Laugenbehälter 4 ist eine drehbare Trommel 3 mit einer wenigstens annähernd horizontalen Drehachse 6 angeordnet. Die Trommel 3 ist mit einem Motor 25 antreibbar, so dass die Drehbewegung beim Waschen oder beim Schleudern bereitgestellt wird. Zu erkennen ist, dass die Federelemente 8, 9 und die Dämpfer 10, 11 den Laugenbehälter 4 bodenseitig in der Tragvorrichtung 2 stützen. Die Positions- oder Richtungsangaben beziehen sich auf die betriebsgemäße Aufstellposition der Waschmaschine 1. An der Stirnwand der Trommel 3 ist eine Auswuchteinrichtung 18 angebracht, die aus mehreren, mit Wasser befüllbaren Kammern 16 besteht. Die einzelnen Kammern 16 sind jeweils mittels der Einspritzeinrichtung 17 mit Wasser befüllbar, wobei die Befüllung beim Drehen der Trommel 3 erfolgt. Durch die Befüllung wird im Falle einer Unwucht mu die Trommel mit einer zusätzlichen Masse beaufschlagt, die die Unwucht zumindest nahezu kompensiert oder neutralisiert. Die Trommel 3 kann nach der Unwuchtkompensation mit einer hohen Drehzahl beispielsweise beim Schleudern, betrieben werden, ohne dass nun Schwingungen auf den Laugenbehälter 4 übertragen werden. Die Steuereinrichtung 5 steuert den Programmablauf eines vom Benutzer gewählten Waschprogramms und die Einspritzeinrichtung 17 zur Kompensation der Unwucht.

Fig. 2 zeigt in schematisch die Einspritzeinrichtung 17, die eine Pumpe 14 umfasst, die über eine Zuführleitung 15 Wasser aus dem Vorratsbehälter 20 ansaugt und zur Düse 13 fördert. Die Pumpe 14 fungiert hierbei in Verbindung mit der Düse 13 als Ventil, das die präzise, von der Steuereinrichtung 5 (Fig. 1) vorgegebene Wassermenge in die zum Unwuchtausgleich relevanten Kammern 16 der Auswuchteinrichtung 18 einspritzt. Die Wasserzuführeinrichtung 19 der Waschmaschine umfasst zumindest ein Einassventil 19a, hierbei symbolisch als Wasserhahn skizziert, wobei in die Leitung zum Vorratsbehälter 20 eine freie Fließstrecke 21 zur Bereitstellung der Sicherheit gegen Rückverschmutzung des Versorgungsnetzes angeordnet ist.

Fig. 3 zeigt schematisch eine Ausführung mit gesteuertem Ventil 34. Dieses Ventil wird über einen von der Zuführeinrichtung 19 geschalteten Weg mit unter Druck stehendem Wasser aus dem Versorgungsnetz versorgt. Das Ventil wird dann bedarfsweise geöffnet und geschlossen, je nachdem, welche Kammer 16 sich im Wirkbereich der Düse 13, die dem Ventil nachgeschaltet ist, befindet. In der Laugenbehälterrückwand 4b ist eine Öffnung angeordnet, durch die das Wasser aus der Düse 13 in das Innere des Laugenbehälters 4 zu den Kammern 16 an der Trommel 3 gelangt. Die Düse 13 ist in einem vorgegebenen Abstand zur Behälterwand 4b angebracht, so dass eine freie Fließstrecke 21 bereitgestellt wird. Damit im normalen Wasch oder Schleuderbetrieb, also wenn kein Auswuchtvorgang aktiv ist, kein Wasser oder Schaum aus dem Laugenbehälter 4 austritt, ist eine Verschlussvorrichtung 31 vorgesehen, die mittels eines elektrischen Aktors betätigt werden kann. An der Behälterwand 4b ist unterhalb der Düse 13 eine Auffangvorrichtung 33 vorgesehen, die dazu eingerichtet ist, an der Öffnung 30 vorbei geleitetes Wasser aufzufangen und gezielt in den Laugenbehälter 4 oder einem Notüberlauf der Waschmaschine 1 zuzuführen.

## Patentansprüche

1. Waschmaschine (1) mit einem in oder an einer Tragvorrichtung (2) schwingbeweglich angebrachten Laugenbehälter (4) mit einer darin drehbar angeordneten Trommel (3) mit einer wenigstens annähernd horizontalen Drehachse (6), die mittels eines Motors (5) antreibbar ist, einer Sensoreinrichtung zur Erfassung der Position und/oder der Lage und der Bewegung des Laugenbehälters (4), einer Auswuchteinrichtung (18) mit zumindest drei Kammern (16), die ringförmig verteilt an zumindest einer Stirnwand der Trommel (3) angeordnet sind und einer Steuereinrichtung (5), die dazu ausgebildet ist, anhand der erfassten Unwucht (mu) eine Einspritzeinrichtung (17) zur Befüllung einer oder mehrerer Kammern (16) mit Wasser zu steuern, um die erfasste Unwucht (mu) bei drehender Trommel (3) zumindest nahezu zu kompensieren,
**dadurch gekennzeichnet,**
**dass** die Einspritzeinrichtung (17) einen Vorratsbehälter (20) umfasst, der mittels einer Wasserzuführeinrichtung (19) befüllbar ist und ferner eine Pumpe (14) umfasst, die für eine kontrollierte und exakte Dosierung der von der Steuereinrichtung (5) vorgegebenen und einzuspritzenden Wassermenge in die zum Unwuchtausgleich relevanten Kammern (16) ausgebildet ist; und
**dass** der Vorratsbehälter (20) unter Bildung einer freien Fließstrecke (21) befüllbar ist.

2. Waschmaschine (1) nach Anspruch 1,
**dadurch gekennzeichnet,**
**dass** die Pumpe (14) als piezobetriebene Membranpumpe ausgeführt ist.

3. Waschmaschine (1) nach Anspruch 1,
**dadurch gekennzeichnet,**
**dass** die Pumpe (14) als permanent angesteuerte Pumpe (14) mit bewegbarer Blende auf der Druckseite ausgebildet ist.

4. Waschmaschine (1) nach Anspruch 3,
**dadurch gekennzeichnet,**
**dass** die Blende eine rotierende Scheibe umfasst.

5. Waschmaschine (1) nach einem der Ansprüche 1, 2 oder 3,
**dadurch gekennzeichnet,**
**dass** die Einspritzeinrichtung (17) ferner eine Düse (13) besitzt, die gemeinsam mit der Pumpe (14) unter Beaufschlagung mit unter Druck gefördertem Wasser eine Ventilfunktion breitstellt, die ausgebildet ist, eine präzise Wassermenge in die jeweils mit Wasser zu beaufschlagenden Kammer (16) einzuspritzen.

6. Waschmaschine (1) nach einem der Ansprüche 1, 2, 3 oder 5,
**dadurch gekennzeichnet,**
**dass** an jeder der beiden Stirnseiten der Trommel (3) jeweils eine Auswuchteinrichtung (18) mit Kammern (16) angebracht ist, der jeweils eine eigene, separat ansteuerbare Pumpe (14) mit Düse (13) zugeordnet ist.

## Claims

1. Washing machine (1) comprising a suds container (4), which is secured in or to a support device (2) such that it can move in an oscillating manner and comprises a drum (3), which is rotatably arranged therein and comprises an at least approximately horizontal rotary shaft (6), which can be driven by means of a motor (5), comprising a sensor apparatus for detecting the position and/or the location and the movement of the suds container (4), comprising a balance apparatus (18) having at least three chambers (16) that are annularly distributed over at least one end wall of the drum (3), and comprising a control apparatus (5) designed to control an injection apparatus (17) for filling one or more chambers (16) with water on the basis of the detected imbalance (mu) in order to at least approximately compensate for the detected imbalance (mu) when the drum (3) is rotating,
**characterised in that**
the injection apparatus (17) comprises a storage container (20) which can be filled by means of a water-supply apparatus (19) and also comprises a pump (14) which is designed to meter, in a controlled and precise manner, the quantity of water to be injected which is predetermined by the control apparatus (5) into the relevant chambers (16) for correcting the imbalance and
**in that** the storage container (20) can be filled while forming a free flow path (21).

2. Washing machine (1) according to claim 1,
**characterised in that**
the pump (14) is in the form of a piezo-driven membrane pump.

3. Washing machine (1) according to claim 1,
**characterised in that**
the pump (14) is designed as a permanently actuated pump (14) comprising a movable screen on the delivery side.

4. Washing machine (1) according to claim 3,
**characterised in that**
the screen comprises a rotating disc.

5. Washing machine (1) according to any of claims 1, 2 or 3,
**characterised in that**
the injection apparatus (17) further comprises a nozzle (13), which provides a valve function together with the pump (14) while water conveyed under pressure is supplied thereto, which apparatus is designed to inject a precise quantity of water into the chambers (16) which are to be supplied with water in each case.

6. Washing machine (1) according to any of claims 1, 2, 3 or 5,
**characterised in that**
a balancing apparatus (18) comprising chambers (16) is secured to each of the two end faces of the drum (3), to which apparatus a distinct, separately actuatable pump (14) comprising a nozzle (13) is assigned in each case.

## Revendications

1. Machine à laver (1), avec une cuve de lessivage (4) qui est mise en place de façon mobile en oscillation dans ou sur un dispositif porteur (2) et comprend un tambour (3) disposé à l'intérieur en rotation avec un axe de rotation (6) au moins approximativement horizontal qui peut être entraîné au moyen d'un moteur (5), avec un dispositif de capteur pour la détection de la position et/ou de l'emplacement et du mouvement de la cuve de lessivage (4), avec un dispositif d'équilibrage (18) avec au moins trois chambres (16) qui sont disposées en étant réparties de façon annulaire sur au moins une paroi frontale du tambour (3), et avec un dispositif de commande (5) qui est constitué pour, à l'aide du balourd (mu) détecté, commander un dispositif d'injection (17) destiné à remplir une ou plusieurs chambres (16) avec de l'eau pour compenser à peu près le balourd (mu) détecté lors de la rotation du tambour (3),
**caractérisée en ce que**
le dispositif d'injection (17) comprend un réservoir de stockage (20) qui peut être rempli au moyen d'un dispositif d'amenée d'eau (19), et également une pompe (14) qui est constituée pour un dosage contrôlé et exact de la quantité d'eau prédéfinie par le dispositif de commande (5) et devant être injectée dans les chambres (16) pertinentes pour la compensation du balourd ; et
**en ce que** le réservoir de stockage (20) peut être rempli avec la formation d'un trajet d'écoulement (21) libre.

2. Machine à laver (1) selon la revendication 1,
**caractérisée en ce que**
la pompe (14) est réalisée en tant que pompe à membrane entraînée par élément piézoélectrique.

3. Machine à laver (1) selon la revendication 1,
**caractérisée en ce que**
la pompe (14) est constituée en tant que pompe (14) pilotée en permanence avec un bandeau mobile sur le côté pression.

4. Machine à laver (1) selon la revendication 3,
**caractérisée en ce que**
le bandeau comprend un disque rotatif.

5. Machine à laver (1) selon l'une des revendications 1, 2 ou 3,
**caractérisée en ce que**
le dispositif d'injection (17) possède également une buse (13) qui, conjointement avec la pompe (14), assure, en étant alimentée en eau transportée sous pression, une fonction de soupape qui est constituée pour injecter une quantité d'eau précise dans la chambre (16) devant respectivement être alimentée en eau.

6. Machine à laver (1) selon l'une des revendications 1, 2, 3 ou 5,
**caractérisée en ce que**,
sur chacun des deux côtés frontaux du tambour (3), il est respectivement mis en place un dispositif d'équilibrage (18) avec des chambres (16) auquel est affectée respectivement une pompe (14) spécifique, avec buse (13), pouvant être pilotée séparément.
